# EUROPÄISCHE PATENTSCHRIFT

(11) **EP 1 985 956 B1**
(45) Veröffentlichungstag und Bekanntmachung des Hinweises auf die Patenterteilung: **01.01.2014**
(21) Anmeldenummer: 08007202.8
(22) Anmeldetag: 11.04.2008
(51) Int. Cl.: F28D 21/00, F28F 9/02, F24D 12/02

(54) **Rohrboden für Nachschaltwärmetauscher**
Tube plate for residual heat exchanger
Plaque tubulaire pour récupérateur de chaleur

(30) Priorität: 27.04.2007 DE 202007006208 U
(43) Veröffentlichungstag der Anmeldung: 29.10.2008
(73) Patentinhaber: MHG Heiztechnik GmbH, 21244 Buchholz in der Nordheide (DE)
(72) Erfinder: Niedermayer, Markus, 22527 Hamburg (DE)
(74) Vertreter: Richter Werdermann Gerbaulet Hofmann

(56) Entgegenhaltungen:
- WO-A-93/04333
- DE-A1- 10 224 263
- DE-A1- 19 715 627
- US-A- 2 228 549
- US-A- 4 421 160
- US-A- 5 323 849

## Beschreibung

Die vorliegende Erfindung betrifft einen Rohrboden zur Aufnahmen von Rohren eines Nachschaltwärmetauschers für einen Heizkessel, insbesondere einen Brennwertkessel, zum Kühlen und Kondensieren von Abgasen eines Brenners des Heizkessels. Ferner betrifft die Erfindung einen Nachschaltwärmetauscher mit einem solchen Rohrboden.

Der Begriff "Nachschaltwärmetauscher für Heizkessel" bringt zum Ausdruck, dass der Wärmetauscher einem Heizkessel nachgeschaltet ist. Auch ist es üblich, derartige Wärmetauscher als "Restwärmetauscher" zu bezeichnen.

Da bei Wärmetauschern eine Vielzahl von Rohren, die üblicherweise parallel ausgerichtet sind und dadurch ein Rohrbündel bilden, vorhanden ist, wird diese Art von Wärmetauscher auch als Rohrbündelwärmetauscher bezeichnet. Rohrbündelwärmetauscher, die auf ihrer Rohr- und Mantelseite (Kanalseite) mit verschiedenen gasförmigen und/oder flüssigen Medien unterschiedlicher Temperaturen beströmt werden, werden für zahlreiche Prozesse in verschiedensten technischen Einsatzgebieten benötigt. Insbesondere ist es bekannt, Rohrbündelwärmetauscher Heizkesseln, insbesondere Brennwertkesseln, nachzuschalten. Hierdurch kann das Abgas des Brenners des Heizkessels soweit abgekühlt werden, dass die Wasserdampfanteile des Abgases, die bei der Verbrennung kohlenwasserstoffhaltiger Brennstoffe im Brenner entstehen, kondensieren. Durch die Nutzung der Kondensationswärme tritt eine deutliche Verbesserung des verbrennungstechnischen Wirkungsgrades ein. Die Brennwertnutzung wird häufig dadurch erreicht, dass die Eintrittstemperatur des Heizungswassers in den Wärmetauscher (Rücklauftemperatur) soweit abgesenkt wird, dass der Taupunkt des Abgases an den Wärmeübertragerflächen unterschritten wird.

Bei bekannten Rohrböden für Nachwärmetauscher ist üblicherweise eine Vielzahl von Öffnungen im Rohrboden vorgesehen, deren Anzahl zweckmäßiger Weise mit der Anzahl der Rohre des Nachschaltwärmetauschers übereinstimmt. Die Öffnungen sind zur Aufnahme der Rohrendabschnitte der Rohre ausgebildet. Grundsätzlich kann die Befestigung derart erfolgen, dass die Rohrendbereiche durch die Öffnung hindurch gesteckt werden und ein Teil der Rohrendbereiche von der den Rohren abgewandten Seite des mindestens einen Rohrbodens vorsteht. Zur Abdichtung des Wärmetauschers können Dichtungsmittel zwischen Außenmantel der Rohre und den Öffnungen vorgesehen werden. Es ist aber auch eine Befestigung möglich, bei der die Rohre in der Weise in dem mindestens einen Rohrboden gelagert sind, dass die Rohrenden nicht komplett durch die Öffnung hindurch gesteckt sind, sondern innerhalb der Öffnung enden, bzw. bündig mit dieser abschließen. Dies kann bspw. mittels eines Presssitzes der Rohre im Rohrboden erfolgen. Bei Bedarf können auch bei dieser Befestigungsart Dichtungsmittel vorgesehen werden.

Normalerweise weisen Nachschaltwärmetauscher zwei Rohrböden auf, wobei jeder Rohrboden jeweils ein Ende eines jeden Rohres aufnimmt. Bei dieser Ausgestaltung sind die Rohre normalerweise geradlinig ausgebildet. Grundsätzlich ist aber auch eine Ausgestaltung mit nur einem Rohrboden möglich, wobei dann die einzelnen Rohre U-förmig ausgebildet sind und der Rohrboden beide Enden eines jeden Rohres aufnimmt.

Die bekannten Rohrböden für Nachschaltwärmetauscher sind häufig aus Kunststoff ausgebildet, da diese relativ kostengünstig herstellbar und säure- und schadstoffresistent sind. Allerdings werden Rohrböden während des Betriebes der Nachschaltwärmetauscher kinetisch und thermisch zum Teil sehr stark belastet, wodurch es bei aus Kunststoff ausgebildeten Rohrböden häufig zu Verformungen oder Beschädigungen des Rohrbodens kommt. Ferner kann es durch die Verformung des Rohrbodens auch zu Spannungen bei den im Rohrboden gehaltenen Rohren kommen, was wiederum zu Beschädigungen der einzelnen Rohre führen kann. Dies ist insbesondere der Fall bei aus Glas ausgebildeten Rohren.

Um diesen Nachteil zu vermeiden, wurden Rohrböden aus Stahl ausgebildet. Hierdurch wurde erreicht, dass das Auftreten von Beschädigungen am Rohrboden bzw. an den Rohren durch kinetische und/oder thermische Belastungen während des Betriebes des Nachschaltwärmetauschers verringert wurde. Eine vollständige Vermeidung von durch derartige Belastungen bedingte Materialspannung kann aber auch durch einen derartigen Rohrboden nicht erreicht werden. Ferner ist ein solcher aus Stahl bestehender Rohrboden relativ aufwendig herzustellen.

Ferner ist aus der WO 93/04333 A1 ein Rohrboden für einen Wärmetauscher bekannt, der dreischichtig aufgebaut ist. Jede der drei Schichten hat Öffnungen zur Aufnahme von Rohren des Wärmetauschers, die jeweils mit anderen Öffnungen in anderen Schichten korrespondierend ausgebildet sind. DE 197 15 627 A1 zeigt ebenfalls einen Wärmetauscherapparat mit einer Rohrbodenanordnung, die aus zwei Platten besteht.

Sowohl bei der WO 93/04333 A1 als auch bei der DE 197 15 627 A1 liegen die einzelnen Schichten direkt aneinander an und bilden eine Einheit.

Die US 4,421,160 A offenbart einen Wärmetauscher mit Rohrboden, der insofern relativ kompliziert aufgebaut ist, als dass er einen achtschichtigen Aufbau aufweist. Die Schichten werden von drei Metallplatten und einer Isolierplatte gebildet, die mittels Abstandshaltern beabstandet zueinander angeordnet werden und deren Zwischenräume mit einem Epoxydharz ausgefüllt werden.

Aus der US 2,228,549 ist ein Wärmetauscher basierend auf Rippenrohrlementen bekannt. Dabei bestehen die Rohrplatten aus mehreren, insbesondere vier Metallschichten.

In Anbetracht der obigen Ausführungen liegt der Erfindung die Aufgabe zugrunde, einen Rohrboden der eingangs genannten Art anzugeben, mit dem das Auftreten von Materialspannungen aufgrund von während des Betriebes auftretenden und auf den Rohrboden wirkenden Belastungen, bspw. kinetischer und/oder thermischer Art, weiter verringert wird, der korrosionsbeständig ist und der einfach herzustellen ist.

Diese Aufgabe wird durch die in Anspruch 1 angegebenen Merkmale gelöst.

Der Kerngedanke der vorliegenden Erfindung besteht demnach darin, den Rohrboden fünfschichtig auszubilden, wobei die drei mittleren Schichten aus Edelstahlplatten bestehen. Eine äußere Schicht besteht aus einem korrosionsbeständigen Material, wohingegen die andere äußere Schicht aus einem Anpressblech besteht. Auf diese Weise wird ein besonders stabiler und gegenüber den kinetischen und thermischen Belastungen resistenter Rohrboden erhalten, der korrosionsbeständig ist. Die einzelnen Schichten werden miteinander verbunden und bilden so einen festen Verbund, der wiederum den Rohrboden bildet. Durch den Aufbau des Rohrbodens aus fünf, zwar miteinander verbundenen, aber grundsätzlich unabhängigen Schichten, wird das Auftreten von Materialspannungen durch kinetische, thermische oder sonstige Belastungen während des Betriebes des Wärmetauschers weiter verringert, da ein aus einem mehrschichtigen Verbundmaterial bestehender Rohrboden äußere Spannungen besser aufnehmen kann als ein aus einem Stück hergestellter Rohrboden. Darüber hinaus gewährleistet die Ausbildung von wenigstens drei Schichten aus Metall eine ausreichende Gesamtstabilität des Rohrbodens. Ferner wird durch die fünfschichtige Ausbildung die Herstellung des Rohrbodens gegenüber einem aus einem massiven Stück hergestellten Rohrboden vereinfacht, da nur bereichsweise vorzusehende Ausgestaltungsmerkmale des Rohrbodens, bspw. Nuten zur Aufnahme von Dichtungen, Öffnungen zur Befestigung des Rohrbodens, etc., nur in einzelnen Schichten ausgebildet werden müssen. Dies vereinfacht den Herstellungsprozess.

Die einzelnen Schichten sind als separate Platten ausgebildet, die vorteilhafter Weise im Wesentlichen gleiche Abmaße aufweisen und miteinander unter Bildung des Rohrbodens verbunden werden. Die Verbindung der einzelnen Platten kann dabei mittels jedem aus dem Stand der Technik bekannten und hierfür geeigneten Befestigungsmittel, bspw. mittels Verschweißung und/oder Vernietung, herbeigeführt werden. Ferner liegen die einzelnen Platten direkt aneinander an.

Die Länge und Breite des Anpressbleches sind dabei etwas kleiner als diejenigen der anderen Lagen. Um die Herstellung weiter zu vereinfachen, können die einzelnen Platten in Form von Blechen hergestellt werden. Hierfür eignet sich die Verwendung von Stahl, insbesondere Edelstahl. Nuten, Löcher oder ähnliche Ausgestaltungsmerkmale können in Blechen einfacher und kostengünstiger, bspw. durch Stanzen, Prägen, etc., hergestellt werden, als in einstückigen Rohrböden. Ferner können auf den Rohrboden wirkende Belastungen von dem fünfschichtigen Rohrboden gemäß der vorliegenden Erfindung besser aufgenommen werden als von einem einstückigen Rohrboden, da die Platten bzw. Bleche nach außen hin zwar einen festen und stabilen Verbund bilden, aber relativ zueinander ein gewisser Verformungsspielraum besteht, so dass Materialspannungen besser aufgenommen werden können.

Das im Brennwertkessel anfallende Kondensat ("saures Kondensat") greift aufgrund seines niedrigen pH-Werts die Werkstoffe des Wärmetauschers und somit auch den Rohrboden an. Insbesondere können bei der Kondensation Schadstoffe und Säuren, wie Schwefel- und Salpetersäure, anfallen. Dieser Säureangriff kann zu Korrosion an den Metallschichten des erfindungsgemäßen Rohrbodens führen.

Daher ist bei der vorliegenden Erfindung vorgesehen, eine der äußeren Schichten des Rohrbodens aus einem korrosionsbeständigen Material herzustellen. Der Rohrboden ist gemäß dieser Ausführungsform zweckmäßigerweise im Wärmetauscher derart anzuordnen, dass die korrosionsbeständige Außenschicht des Rohrbodens den Rohren des Wärmetauschers und somit dessen Innenbereich zugewandt ist. Mit anderen Worten ist die korrosionsbeständige Außenschicht des Rohrbodens abgasseitig angeordnet.

Durch die Vorsehung einer solchen Schicht werden die dahinter liegenden Metallschichten des Rohrbodens vor Korrosion geschützt. Ein weiterer Vorteil bei dieser Ausführungsform ergibt sich daraus, dass die Schicht aus korrosionsbeständigem Material als eigene Platte ausgebildet ist, die separat von den Metallplatten herstellbar ist. Nach der Herstellung wird diese mit den Metallplatten verbunden. Somit ist die Herstellung insgesamt einfacher als dies z. B. der Fall sein würde, wenn ein Metallrohrboden mit einer korrosionsbeständigen Ummantelung überzogen werden müsste.

Vorteilhafte Ausgestaltungen sind in den Unteransprüchen gekennzeichnet.

Wird als korrosionsbeständiges Material ein Kunststoff verwendet, lässt sich auf diese Weise ein besonders guter und günstiger Korrosionsschutz herstellen. Bevorzugt ist der Kunststoff ein Thermoplast, besonders bevorzugt Polytetrafluorethylen, das auch unter der Marke "Teflon®" bekannt ist. Polytetrafluorethylen eignet sich aufgrund seiner chemischen Eigenschaften besonders gut für den Einsatz im Korrosionsschutz und hat darüber hinaus eine gute Temperaturbeständigkeit.

Zur Aufnahme der Rohre des Wärmetauschers weisen Rohrböden grundsätzlich eine Vielzahl von Öffnungen auf. Insofern ist es zweckmäßig, in jeder einzelnen Schicht des erfindungsgemäßen Rohrbodens eine Vielzahl von Öffnungen vorzusehen, die jeweils mit den Öffnungen in den anderen Schichten in der Weise korrespondieren, dass jede einzelne Öffnung einer Schicht zusammen mit den jeweils zugeordneten Öffnungen der anderen Schichten eine Aufnahmeöffnung zur Aufnahme eines Rohres des Wärmetauschers bildet. Mit anderen Worten sind die Öffnungen der einzelnen Schichten in Axialrichtung des Wärmetauschers hintereinander angeordnet, so dass die einzelnen Rohre durch sämtliche Öffnungen der einzelnen Schichten hindurch gesteckt werden können.

Um die Dichtigkeit des Wärmetauschers zu gewährleisten, ist es zweckmäßig, in jeder Aufnahmeöffnung des Rohrbodens eine Dichtung, insbesondere einen O-Ring, anzuordnen. Die einzelnen Dichtungen werden derart zwischen den Metallschichten angeordnet, dass sie dort vermittels eines Formschlusses und/oder eines Kraftschlusses, insbesondere durch Klemm- bzw. Presssitz, gehalten werden. Dies hat den Vorteil, dass keine weiteren Befestigungsmittel o. ä. zur Halterung der Dichtung notwendig sind.

Bevorzugterweise wird der Dichtring dadurch in den einzelnen Aufnahmeöffnungen gehalten, dass in einer mittleren Metallschicht oder -platte des Rohrbodens die einzelnen Öffnungen derart ausgebildet sind, dass sie den Dichtring aufnehmen können. D. h., dass der Durchmesser der Öffnungen gleich oder größer als der Außendurchmesser der Dichtringe ist. Um nun einen Formschluss herzustellen, wird die Dicke der mittleren Metallplatte derart bemessen, dass sie in etwa der Dicke des Dichtrings entspricht, so dass die Platte den Dichtring in ihren Öffnungen vollständig aufnehmen kann. Ferner sind die Öffnungen der sich an die mittlere Metallplatte anschließenden Metallplatten derart ausgebildet, dass sie einen kleineren Durchmesser aufweisen als der Außendurchmesser der Dichtringe. Ferner liegen die einzelnen Metallplatten bündig aneinander an, so dass der Dichtring in der Öffnung der mittleren Platte durch die zu beiden Seiten angrenzenden Platten fest gehalten wird. Wird die Dicke der mittleren Platte kleiner gewählt als die Dicke des Dichtrings, ergibt sich zusätzlich ein Kraftschluss in Form eines Presssitzes. Bei dieser Ausführungsform kann somit durch einfache konstruktive Maßnahmen eine sichere und ortsstabile Einbringung von O-Ringen erreicht werden.

Um zu gewährleisten, dass die Rohre immer in der gleichen Tiefe in die einzelnen Aufnahmeöffnungen des Rohrbodens eingeführt werden, ist es zweckmäßig, in jede Aufnahmeöffnung einen Anschlag für die Rohre vorzusehen. Besonders vorteilhaft ist es, den Anschlag in einer Außenschicht des Rohrbodens vorzusehen und zwar zweckmäßigerweise in derjenigen äußeren Schicht, die im Nachschaltwärmetauscher den Rohren abgewandt ist. Dadurch wird gewährleistet, dass die Rohre über einen Großteil der Tiefe der Aufnahmeöffnung in diese eingeführt werden und trotzdem die Einführtiefe über alle Aufnahmeöffnungen hinweg konstant bleibt. Besonders bevorzugt wird der Anschlag dadurch ausgebildet, dass der Durchmesser der einzelnen Öffnungen der Außenschicht gegenüber dem Durchmesser der Öffnungen der anderen Schichten kleiner ist. Ebenfalls muss der Durchmesser der Öffnungen der Außenschicht kleiner sein als der Rohrdurchmesser. Auf diese Weise kann durch einfache konstruktive Maßnahmen, nämlich die unterschiedliche Ausbildung der Öffnungsdurchmesser in den einzelnen Schichten, ein Anschlag vorgesehen werden.

In dem Anpressblech kann ferner ein Anschlag durch Vorsehung eines geringeren Öffnungsdurchmessers ausgebildet sein, wodurch eine konstante Einführtiefe der Rohre erhalten wird.

Insbesondere ist der erfindungsgemäße Rohrboden vorteilhaft verwendbar bei Nachschaltwärmetauschern, bei denen Rohre aus Glas verwendet. Diese Rohre sind besonders beschädigungsanfällig bei Materialspannungen im Rohrboden.

Ein Ausführungsbeispiel der Erfindung wird nachstehend anhand der Zeichnungen näher erläutert. Es zeigen in schematischer Darstellung:
- Fig. 1: eine perspektivische Explosionsansicht eines Rohrbodens;
- Fig. 2: eine Draufsicht auf die Seite des Rohrbodens aus Fig.1, die bei Einsatz in einem Nachschaltwärmetauscher den Rohren abgewandt ist;
- Fig. 3: eine Schnittansicht entlang des Schnittes A-A aus Fig. 2; und
- Fig. 4: eine Schnittansicht entlang des Schnittes B-B aus Fig. 2.

Figur 1 zeigt die Explosionsansicht eines Rohrbodens 100, der fünfschichtig aufgebaut ist. Die einzelnen Schichten 11, 12, 13, 15, 16 des Rohrbodens 100 weisen jeweils zweiunddreißig kreisrunde Öffnungen 20 auf, die in vier Spalten und acht Reihen jeweils neben- und untereinander angeordnet sind. Die Abstände zwischen den einzelnen Öffnungen 20 sind im Wesentlichen konstant. Die einzelnen Öffnungen 20 der unterschiedlichen Lagen oder Schichten 11, 12, 13, 15, 16 des Rohrbodens 100 sind miteinander korrespondierend ausgebildet und bilden Aufnahmeöffnungen 20a (siehe Fig. 2). Alle Lagen oder Platten 11, 12, 13, 15, 16 weisen eine rechteckige Grundform auf und haben in etwa die gleichen Außenabmaße, wobei die Länge und Breite der Lage 16 etwas kleiner sind als diejenigen der Lagen 11, 12, 13, 15.

Ferner sind zweiunddreißig O-Ringe 14 dargestellt, deren Außendurchmesser in etwa dem Durchmesser der Öffnungen 20 der Rohrbodenmittelplatte 11 entspricht, so dass die O-Ringe 14 vollständig in die Öffnungen 20 der Rohrbodenmittelplatte 11 einführbar sind. Mittels der Montagelöcher 22 kann der Rohrboden und somit der gesamte Wärmetauscher (hier nicht dargestellt) an anderen Komponenten einer Heizanlage (hier nicht dargestellt) befestigt werden. Ebenso kann damit eine Befestigung am Wärmetauschergehäuse (hier nicht dargestellt) erfolgen. Die Rohrbodenmittelplatte 11 und die beiden daran angrenzenden Platten (die abgasseitige Rohrbodenplatte 12 und die hydraulische Rohrbodenplatte 13) sind allesamt aus Edelstahl hergestellt. Die Platte 15 ist eine Korrosionsschutzplatte und besteht aus Teflon®. Die Platte 15 ist beim Einbau des Rohrbodens 100 in einen Wärmetauscher (hier nicht dargestellt) abgasseitig, d. h. den Rohren (hier nicht dargestellt) zugewandt, anzuordnen. Die andere Außenplatte 16 ist eine aus Stahlblech hergestellte Andruckplatte. Acht Senknieten 18 sind durch dafür vorgesehene Öffnungen 23 in der Rohrbodenplatte 13 einführbar und durch weitere hierfür vorgesehene Öffnungen 23 in der Platte 16 hindurch führbar. Sie sind so dimensioniert, dass sie über den Rohrboden 100 hinaus stehen. Von außen werden auf die Senknieten 18 Klemmringe 19 aufgeschoben, die die Andruckplatte 16 gegen die hydraulische Rohrbodenplatte 13 pressen. Weiterhin sind rechteckige Dichtringe 17a, 17b vorgesehen, die in dafür vorgesehene Nuten 21 (siehe Figuren 2 und 3) von außen auf die Platten 13 und 12 aufsetzbar sind. Die Edelstahlplatten 11, 12, 13 werden zur Befestigung miteinander verschweißt. Die Korrosionsschutzplatte 15 kann ebenfalls mittels Verschweißung oder sonstiger dafür geeigneter Mittel mit der Platte 12 verbunden werden.

Figur 2 zeigt eine Seitenansicht des Rohrbodens 100 auf die Rohrbodenplatte 13 und die darauf angeordnete Andruckplatte 16. Die Nut 21 zur Aufnahme der Dichtung 17a (siehe Figur 1) verläuft umlaufend und parallel zum äußeren Rand des Rohrbodens 100 und ist vom Rand aus gesehen leicht nach innen versetzt. Die Länge und Breite der äußeren Schicht (16) sind etwas kleiner als diejenigen der anderen vier Schichten (11, 12, 13, 15), dergestalt, dass der Dichtring (17a) umfangseitig um die die äußere Schicht (16) verläuft. In Figur 2 sind die zweiunddreißig Aufnahmeöffnungen 20a des Rohrbodens 100 dargestellt. Die um jede Öffnung 20a verlaufende, äußere gestrichelte Linie stellt den Außendurchmesser der Dichtringe 14 dar. Der mittlere, gestrichelte Ring um die Öffnungen 20a herum stellt die Öffnung 20 der Platte 13 dar. Somit ist der Durchmesser der Öffnung 20 der Andruckplatte 16 kleiner als derjenige der Rohrbodenplatte 13, wodurch die Andruckplatte 16 im Bereich der Aufnahmeöffnungen 20a einen Anschlag für die von der anderen Seite in den Rohrboden 100 einzuführenden Rohre (hier nicht dargestellt) des Nachschaltwärmetauschers (hier nicht dargestellt) darstellt. Durch den größeren Außendurchmesser der Dichtringe 14 gegenüber dem Durchmesser der Öffnungen 20 der Rohrbodenplatte 13 können die Dichtringe 14 zwischen den Platten 13 und 12 formschlüssig gehalten werden. Die acht Senknieten 18 mit daran angebrachten Klemmringen 19 sind in vier Reihen und zwei Spalten jeweils neben- und untereinander angeordnet, wobei die Abstände zwischen den einzelnen Senknieten 18 in etwa konstant sind.

Figur 3 zeigt eine Schnittansicht entlang des Schnittes A-A aus Figur 2. Dort ist der geringere Durchmesser der Aufnahmeöffnung 20a im Bereich der Andruckplatte 16 erkennbar. Die von oben in den Rohrboden 100 einzuführenden Rohre (hier nicht dargestellt) weisen einen Außendurchmesser auf, der in etwa dem Innendurchmesser der Aufnahmeöffnung 20a entspricht, so dass die Rohre in die Aufnahmeöffnung 20a einführbar sind und an den in die Aufnahmeöffnung 20a hineinragenden Überstand der Andruckplatte 16 anschlagen. Die Öffnungen 20 der Rohrbodenmittelplatte 11 weisen einen größeren Durchmesser auf als die Öffnungen 20 der Rohrbodenplatten 12, 13, so dass die in die Öffnungen 20 der Rohrbodenmittelplatte 11 eingelegten Dichtringe 14 durch die daran anliegenden Rohrbodenplatten 12, 13 ortsstabil gehalten werden. Die Dichtungen 17a und 17b sind in die dafür vorgesehenen Nuten 21 in den Platten 13 und 12 sowie 15 eingelegt. Die Korrosionsschutzplatte 15 ist im Vergleich zu den anderen Platten 11, 12, 13, 16 mit einer deutlich geringeren Wandstärke ausgebildet. Die Dicke der Rohrbodenmittelplatte 11 entspricht im Wesentlichen der Dicke der Dichtringe 14. Die Rohrbodenplatten 12, 13 sind von einer etwas geringeren Wandstärke als die Rohrbodenmittelplatte 11; die Andruckplatte 16 weist wiederum eine geringere Wandstärke als die Platten 12, 13 auf. Der aus dem Rohrboden 100 vorstehende Teil der Senknieten 18 kann bspw. zur Befestigung weiterer Bauteile verwendet werden.

Figur 4 zeigt eine Schnittansicht entlang des Schnittes B-B aus Figur 2. Der am Senkniet 18 angeordnete Klemmring 19 liegt an der Andruckplatte 16 an und drückt diese gegen die Rohrbodenplatte 13.

### Bezugszeichenliste:

- 100: Rohrboden
- 11: Rohrbodenmittelplatte
- 12: abgasseitige Rohrbodenplatte
- 13: hydraulische Rohrbodenplatte
- 14: O-Ringe
- 15: Korrosionsschutzplatte
- 16: Andruckplatte
- 17a: Dichtung
- 17b: Dichtung
- 18: Senkniet
- 19: Klemmring
- 20: Öffnung
- 20a: Aufnahmeöffnung
- 21: Nut
- 22: Montagelöcher
- 23: Öffnung

## Patentansprüche

1. Rohrboden (100) zur Aufnahme von Rohren eines Nachschaltwärmetauschers für einen Heizkessel, insbesondere einen Brennwertkessel, zum Kühlen und Kondensieren von Abgasen eines Brenners des Heizkessels, wobei der Rohrboden mehrschichtig ausgebildet ist, wobei die einzelnen Schichten als separate Platten ausgebildet sind, wobei die Platten direkt aneinander anliegen, und wobei die einzelnen Schichten (11, 12, 13, 15, 16) miteinander verbunden sind, wobei der Rohrboden (100) fünfschichtig ausgebildet ist und die mittleren drei Schichten (11, 12, 13) aus einer Rohrbodenmittelplatte (11) und zwei daran angrenzenden Rohrbodenplatten (12, 13) bestehen, die allesamt aus Edelstahl gefertigt sind, wobei die eine äußere Schicht (16) aus einem Anpressblech und die andere äußere Schicht (15) aus einem korrosionsbeständigen Material besteht, wobei die korrosionsbeständige Außenschicht (15) des Rohrbodens abgasseitig angeordnet ist,
wobei alle Platten (11, 12, 13, 15, 16) eine rechteckige Grundform aufweisen und in etwa die gleichen Außenabmaße haben,
wobei rechteckige Dichtringe (17a, 17b) vorgesehen sind, die in dafür vorgesehene Nuten (21) von außen auf die Rohrbodenplatten (13) und (12) aufsetzbar sind, wobei die Nut (21) zur Aufnahme des Dichtrings (17a) umlaufend und parallel zum äußeren Rand des Rohrbodens (100) verläuft und vom Rand ausgesehen leicht nach innen versetzt ist.
wobei die Länge und Breite der äußeren Schicht (16) etwas kleiner sind als diejenigen der anderen vier Schichten (11, 12, 13, 15), dergestalt, dass der Dichtring (17a) umfangseitig um die die äußere Schicht (16) verläuft.

2. Rohrboden nach Anspruch 1, **dadurch gekennzeichnet, dass** das korrosionsbeständige Material ein Kunststoff, bevorzugt ein Thermoplast, besonders bevorzugt Polytetrafluorethylen, ist.

3. Rohrboden nach einem der vorhergehenden Ansprüche, **dadurch gekennzeichnet, dass** die einzelnen Schichten (11, 12, 13, 15, 16) des Rohrbodens (100) jeweils miteinander korrespondierende Öffnungen (20) aufweisen, die zusammen Aufnahmeöffnungen (20a) zur Aufnahme von Rohren eines Nachschaltwärmetauschers bilden.

4. Rohrboden gemäß Anspruch 3, **dadurch gekennzeichnet, dass** im Bereich jeder Aufnahmeöffnung (20a) eine Dichtung (14), insbesondere ein O-Ring, angeordnet ist, die zwischen Metallschichten (11, 13) des Rohrbodens (100) vermittels Formschlusses und/oder Kraftschlusses gehalten wird.

5. Rohrboden gemäß Anspruch 4, **dadurch gekennzeichnet, dass** der Kraftschluss oder der Formschluss dergestalt ausgebildet ist, dass in einer mittleren Metallschicht (11) die Öffnungen (20) derart bemessen sind, dass in ihnen Dichtungen (14) formschlüssig aufnehmbar sind, und dass die sich zu jeder Seite anschließenden Metallschichten (12, 13) Öffnungen (20) aufweisen, die einen geringeren Durchmesser aufweisen als die Öffnungen (20) der mittleren Schicht (11).

6. Rohrboden gemäß einem der Ansprüche 3 bis 5, **dadurch gekennzeichnet, dass** in einer der Schichten (16) des Rohrbodens (100), insbesondere in einer Außenschicht, im Bereich jeder Aufnahmeöffnung (20a) jeweils ein Anschlag für die Rohre des Nachschaltwärmetauschers vorgesehen ist.

7. Nachschaltwärmetauscher für einen Heizkessel, insbesondere einen Brennwertkessel, zum Kühlen und Kondensieren von Abgasen eines Brenners des Heizkessels mit mindestens einem Rohrboden (100), der eine Vielzahl von Öffnungen (20) zur Aufnahme vom Rohren des Nachschaltwärmetauschers aufweist, **dadurch gekennzeichnet, dass** der Rohrboden (100) gemäß einem der Ansprüche 1 bis 6 ausgebildet ist.

8. Nachschaltwärmetauscher gemäß Anspruch 7, **dadurch gekennzeichnet, dass** die Rohre aus Glas bestehen.

## Claims

1. A tube sheet (100) for the accommodation of tubes of a secondary heat exchanger for a boiler, in particular a condensing boiler, for the cooling and condensation of exhaust gases of a burner of the boiler, wherein the tube sheet is of a multi-layer design, wherein the individual layers are designed as separate plates, wherein the plates abut directly against one another, and wherein the individual layers (11, 12, 13, 15, 16) are connected with one another, wherein the tube sheet (100) is of a five-layer design, and the central three layers (11, 12, 13) consist of a tube sheet central plate (11) and two adjacent tube sheet plates (12, 13), which are all produced from stainless steel, wherein the one outer layer (16) consists of a pressure plate, and the other outer layer (15) consists of a corrosion-resistant material, wherein the corrosion-resistant outer layer (15) of the tube sheet is arranged on the exhaust gas side,
wherein all plates (11, 12, 13, 15, 16) have a rectangular basic shape and have approximately the same external dimensions,
wherein rectangular sealing rings (17a, 17b) are provided which can be attached from outside into grooves (21) provided for this purpose on the tube sheet plates (13) and (12), wherein the groove (21) for the accommodation of the sealing ring (17a) runs circumferential and parallel to the outer edge of the tube sheet (100), and as viewed from the edge is slightly disposed inwardly,
wherein the length and width of the outer layer (16) are slightly smaller than those of the other four layers (11, 12, 13, 15) such that the sealing ring (17a) runs circumferential around the outer layer (16).

2. The tube sheet in accordance with Claim 1, **characterised in that** the corrosion-resistant material is a plastic, preferably a thermoplastic, particularly preferably polytetrafluoroethylene.

3. The tube sheet in accordance with one of the preceding claims, **characterised in that** the individual layers (11, 12, 13, 15, 16) of the tube sheet (100) comprise openings (20) corresponding with one another, which together form accommodating openings (20a) for the accommodation of tubes of a secondary heat exchanger.

4. The tube sheet in accordance with Claim 3, **characterised in that** a seal (14), in particular an O-ring, is arranged in the region of each accommodating opening (20a); the seal is held between metal layers (11, 13) of the tube sheet (100) by means of a form fit and/or a force fit.

5. The tube sheet in accordance with Claim 4, **characterised in that** the force fit or the form fit is designed such that in a central metal layer (11) the openings (20) are dimensioned such that seals (14) can be accommodated therein in a form fit, and such that the metal layers (12, 13) adjacent on either side have openings (20) that have a smaller diameter than the openings (20) of the central layer (11).

6. The tube sheet in accordance with one of the Claims 3 to 5, **characterised in that** in one of the layers (16) of the tube sheet (100), in particular in an outer layer, a stop is provided in the region of each accommodating opening (20a) for each of the tubes of the secondary heat exchanger.

7. A secondary heat exchanger for a boiler in particular a condensing boiler, for the cooling and condensation of exhaust gases of a burner of the boiler, with at least one tube sheet (100), which comprises a multiplicity of openings (20) for the accommodation of tubes of the secondary heat exchanger, **characterised in that** the tube sheet (100) is designed in accordance with one of the Claims 1 to 6.

8. The secondary heat exchanger in accordance with Claim 7, **characterised in that** the tubes consist of glass.

## Revendications

1. Fond tubulaire (100) destiné à recevoir des tubes d'un échangeur de chaleur aval pour chaudière, en particulier chaudière à pouvoir calorifique, pour refroidir et condenser des gaz d'échappement d'un brûleur de la chaudière, le fond tubulaire étant constitué de plusieurs épaisseurs, les épaisseurs distinctes se présentant sous forme de plaques séparées, les plaques étant directement juxtaposées et les épaisseurs distinctes (11, 12, 13, 15, 16) étant reliées entre elles, le fond tubulaire (100) étant constitué de cinq épaisseurs et les trois épaisseurs centrales (11, 12, 13) étant composées d'une plaque médiane de fond tubulaire (11) et de deux plaques de fond tubulaire adjacentes (12, 13) à celles-ci, qui sont toutes fabriquées en acier inoxydable, une épaisseur extérieure (16) étant composée d'une tôle compressée et l'autre couche extérieure (15) d'un matériau résistant à la corrosion, la couche extérieure résistant à la corrosion (15) du fond tubulaire étant disposée du côté gaz d'échappement,
toutes les plaques (11, 12, 13, 15, 16) présentant une forme de base triangulaire et ayant approximativement les mêmes dimensions extérieures,
étant prévues des bagues d'étanchéité rectangulaires (17a, 17b) qui peuvent être insérées sur les plaques de fond tubulaire (13) et (12) depuis l'extérieur dans des rainures (21) prévues à cet effet, la rainure (21) destinée à recevoir la bague d'étanchéité (17a) s'étendant périphériquement et parallèlement au bord extérieur du fond tubulaire (100) et étant, vue du bord, légèrement décalée vers l'intérieur,
la longueur et la largeur de l'épaisseur extérieure (16) étant un peu inférieures à celles des quatre autres épaisseurs (11, 12, 13, 15) de manière à ce que la bague d'étanchéité (17a) s'étende circonférentiellement autour de l'épaisseur extérieure (16).

2. Fond tubulaire selon la revendication 1, **caractérisé en ce que** le matériau résistant à la corrosion est un plastique, de préférence un thermoplastique, de manière particulièrement préférentielle du polytétrafluoréthylène.

3. Fond tubulaire selon une des revendications précédentes, **caractérisé en ce que** les épaisseurs distinctes (11, 12, 13, 15, 16) du fond tubulaire (100) présentent des orifices se correspondant respectivement (20) qui forment ensemble des orifices récepteurs (20a) destinés à recevoir des tubes d'un échangeur de chaleur aval.

4. Fond tubulaire selon la revendication 3, **caractérisé en ce que**, au niveau de chaque orifice récepteur (20a), est disposé un joint (14), en particulier un joint torique, qui est maintenu entre les épaisseurs métalliques (11, 13) du fond tubulaire (100) par correspondance géométrique et/ou mécanique.

5. Fond tubulaire selon la revendication 4, **caractérisé en ce que** la correspondance mécanique ou la correspondance géométrique est conçue de manière à ce que, dans une épaisseur métallique centrale (11), les orifices (20) soient dimensionnés de manière à ce que des joints (14) puissent être reçus dedans et que les épaisseurs métalliques (12, 13) se raccordant à chaque côté présentent des orifices (20) qui présentent un diamètre inférieur à celui des orifices (20) de l'épaisseur centrale (11).

6. Fond tubulaire selon une des revendications 3 à 5, **caractérisé en ce que**, dans une des épaisseurs (16) du fond tubulaire (100), en particulier dans une épaisseur extérieure, au niveau de chaque orifice récepteur (20a), il est prévu respectivement une butée pour les tubes de l'échangeur de chaleur aval.

7. Echangeur de chaleur aval pour chaudière, en particulier chaudière à pouvoir calorifique, pour refroidir et condenser des gaz d'échappement d'un brûleur de la chaudière, comportant au moins un fond tubulaire (100) qui présente une multitude d'orifices (20) destinés à recevoir des tubes de l'échangeur de chaleur aval, **caractérisé en ce que** le fond tubulaire (100) est constitué selon une des revendications 1 à 6.

8. Echangeur de chaleur aval selon la revendication 7, **caractérisé en ce que** les tubes sont composés de verre.
